# EUROPÄISCHE PATENTANMELDUNG

(11) **EP 4 621 129 A1**
(43) Veröffentlichungstag der Anmeldung: **24.09.2025**
(21) Anmeldenummer: 24164052.3
(22) Anmeldetag: 18.03.2024
(51) Int. Cl.: E01F 15/04, B21D 5/06, B21D 22/02

(54) **KASTENPROFIL FÜR EIN FAHRZEUGRÜCKHALTESYSTEM UND VERFAHREN ZUR HERSTELLUNG DES KASTENPROFILS**

(71) Anmelder: Meiser Straßenausstattung GmbH, 66839 Schmelz (DE)
(72) Erfinder: MEISER, Ulrich Kaspar Siegfried, 66121 Saarbrücken (DE)
(74) Vertreter: Ksoll, Peter

(57) **Zusammenfassung**

Die Erfindung betrifft ein Kastenprofil 1 für ein Fahrzeugrückhaltesystem, ein Fahrzeugrückhaltesystem mit einem solchen Kastenprofil 1 und ein Verfahren zur Herstellung eines Kastenprofils 1. Ein Kastenprofil 1 weist einen im Querschnitt U-förmigen Kastenkörper 3 mit einem verjüngten Endabschnitt 5 auf. Die Verjüngung des Endabschnitts 5 ist durch eine, den Querschnitt des Endabschnitts 5 verringernde Sicke 12 erzeugt. Der Endabschnitt 5 wird durch das Einformen und die Ausbildung der Sicke 12 so verjüngt und im Querschnitt verringert, dass der verjüngte Endabschnitt 5 in einem nicht verjüngten Endabschnitt 6 eines weiteren Kastenprofils 1 formschlüssig aufnehmbar ist. Mehrere Kastenprofile 1 werden in einem Fahrzeugrückhaltesystem schussweise aneinandergesetzt.

## Beschreibung

Die Erfindung betrifft ein Kastenprofil für ein Fahrzeugrückhaltesystem sowie ein Fahrzeugrückhaltesystem mit einem solchen Kastenprofil und ein Verfahren zur Herstellung eines Kastenprofils.

Ein Fahrzeugrückhaltesystem ist eine passive Schutzeinrichtung an Straßen bzw. Verkehrswegen. Das System soll ein von der Fahrbahn abkommendes Fahrzeug aufhalten und deren Insassen sowie andere Verkehrsteilnehmer vor dem abkommenden Fahrzeug schützen.

Fahrzeugrückhaltesysteme bzw. passive Schutzeinrichtungen müssen die Anforderungen der DIN EN1317 "Rückhaltesysteme an Straßen" erfüllen. Dabei werden die Systeme in Leistungsklassen eingeteilt. Die drei Hauptkriterien der DIN EN1317 sind: Aufhaltestufe, Wirkungsbereich und Anprallheftigkeit. Die Aufhaltestufe gibt Auskunft darüber, wie hoch das Aufhaltevermögen und die Eignung zum Umlenken eines aufprallenden Fahrzeuges des jeweiligen Fahrzeugrückhaltesystems ist. Der Wirkungsbereich bestimmt den benötigten Baufreiraum hinter der Schutzeinrichtung, der dafür sorgt, dass das System im Falle eines Anpralls ordnungsgemäß funktioniert. Der Wirkungsbereich ist der Abstand zwischen der Vorderseite, also der dem Verkehr zugewandten Seite einer nicht verformten Schutzeinrichtung und dem hintersten Teil einer verformten Schutzeinrichtung nach einem Anprall. Mit der Anprallheftigkeitsstufe (ASI-Wert = Acceleration Severity Index) wird die Verletzungsgefahr von Fahrzeuginsassen beim Anprall an ein Fahrzeugrückhaltesystem klassifiziert.

Insbesondere bei Fahrzeugrückhaltesystemen, die hohe Aufhaltestufen sicherstellen müssen, kommen Kastenprofile und aus Kastenprofilen gebildete Kastenprofilstränge, aus schussweise miteinander lösbar verbundenen Kastenprofilen zum Einsatz.

Zum Stand der Technik zählt durch die WO 03/104568 A1 ein Fahrzeugrückhaltesystem mit einer Leitschranke, die aus Kastenprofilen zusammengesetzt ist. Die Kastenprofile weisen jeweils einen verjüngten (verkröpften) Endabschnitt auf, der in einen nicht verjüngten Endabschnitt eines weiteren Kastenprofils eingesteckt und befestigt ist.

Ein Verfahren zur Herstellung einer Leitschranke in Form eines im Querschnitt rechteckigen Kastenprofils offenbart die EP 2 047 924 B1. Auch das dort beschriebene Kastenprofil weist einen ersten Endabschnitt auf, der verjüngt (verkröpft) ist und einen zweiten Endabschnitt auf, der nicht verjüngt ist. Die Kastenprofile können zu einem Strang zusammengesetzt werden, in dem jeweils ein verjüngter Endabschnitt eines Kastenprofils mit einem nicht verjüngten Endabschnitt eines benachbarten Kastenprofils verbunden wird. Das offenbarte Verfahren zur Herstellung der Kastenprofile ist jedoch relativ aufwendig.

Die Kastenprofile weisen einen im Querschnitt rechteckförmigen bzw. U-förmigen Kastenkörper auf, der einen verjüngten Endabschnitt und einen nicht verjüngten Endabschnitt besitzt. Die Kastenprofile haben sich grundsätzlich für den Einsatz in Fahrzeugrückhaltesystemen bewährt, erscheinen jedoch insbesondere herstellungstechnisch verbesserungswürdig.

Der Erfindung liegt ausgehend vom Stand der Technik die Aufgabe zugrunde, ein rationell und herstellungstechnisch verbessertes Kastenprofil für ein Fahrzeugrückhaltesystem zu schaffen und ein rationelles Verfahren zur Herstellung eines solchen Kastenprofils aufzuzeigen.

Die Lösung des gegenständlichen Teils der Aufgabe besteht in einem Kastenprofil gemäß Anspruch 1 sowie in einem Fahrzeugrückhaltesystem gemäß Anspruch 13.

Der verfahrensmäßige Teil der Aufgabe wird durch ein Verfahren nach Anspruch 18 gelöst.

Vorteilhafte Ausgestaltungen und Weiterbildungen des erfindungsgemäßen Kastenprofils, eines Fahrzeugrückhaltesystems mit einem solchen Kastenprofil und des Verfahrens zur Herstellung eines Kastenprofils sind Gegenstand der abhängigen Ansprüche.

Ein erfindungsgemäßes Kastenprofil weist einen im Querschnitt U-förmigen Kastenkörper mit einem verjüngten Endabschnitt auf. Fachterminologisch wird der verjüngte Endabschnitt auch als abgekröpfter Endabschnitt bezeichnet. Die Verjüngung des Endabschnitts ist durch eine den Querschnitt verringernde Sicke erzeugt. Der Endabschnitt ist durch das Einformen der Sicke in den Endabschnitt so verjüngt und im Querschnitt verringert, dass der verjüngte Endabschnitt in einem nicht verjüngten Endabschnitt eines baugleichen weiteren Kastenprofils formschlüssig aufnehmbar ist.

Jedes Kastenprofil weist einen verjüngten Endabschnitt und einen nicht verjüngten Endabschnitt auf, wobei die Endabschnitte dazu eingerichtet und bestimmt sind, dass jeweils ein verjüngter Endabschnitt eines ersten Kastenprofils in einen nicht verjüngten Endabschnitt eines zweiten Kastenprofils aufnehmbar ist. Hierbei wird ein Verbindungsbereich ausgebildet, in welchem sich die Endabschnitte überlappen. Der verjüngte Endabschnitt des ersten Kastenprofils ist in dem nicht verjüngten Endabschnitt des zweiten Kastenprofils aufgenommen. In einem Fahrzeugrückhaltesystem sind die beiden Kastenprofile durch Verbindungsmittel verbunden, welche Montageöffnungen in den Endabschnitten durchsetzen.

Der verjüngte Endabschnitt passt formschlüssig in einen nicht verjüngten Endabschnitt eines weiteren Kastenprofils.

Der Kastenkörper eines Kastenprofils weist einen Hauptabschnitt auf, an welchen sich der verjüngte Endabschnitt anschließt. Der Hauptabschnitt geht über einen Übergangsabschnitt in den Endabschnitt über. Im Hauptabschnitt weist der Kastenkörper einen U-förmigen Querschnitt auf. An den Hauptabschnitt schließt sich der im Querschnitt verjüngte Endabschnitt an. Am gegenüberliegenden Ende weist der Kastenkörper einen nicht verjüngten Endabschnitt auf.

Der verjüngte Endabschnitt weist eine Querschnittsfläche von gleicher Querschnittskontur wie der Hauptabschnitt auf. Die Querschnittskonturen sind U-förmig, wobei die Querschnittsfläche des verjüngten Endabschnitts kleiner ist als die Querschnittsfläche des nicht verjüngten Endabschnitts. Die Querschnittsfläche des nicht verjüngten Endabschnitts entspricht der Querschnittsfläche des Kastenprofils im Hauptabschnitt. Ein nicht verjüngter Endabschnitt ist dazu eingerichtet und bestimmt, einen verjüngten Endabschnitt eines weiteren Kastenprofils aufzunehmen. Hierbei weist der verjüngte Endabschnitt quer zur Längsachse des Kastenprofils bzw. des Kastenkörpers eine Querschnittsfläche von gleicher Querschnittskontur wie ein nicht verjüngter Endabschnitt auf, jedoch mit kleinerer Querschnittsfläche als der nicht verjüngte Endabschnitt. Der verjüngte Endabschnitt eines Kastenprofils ist dergestalt ausgebildet, dass er formschlüssig in den nicht verjüngten Endabschnitt eines weiteren Kastenprofils passt und dort mittels Verbindungsmitteln festgelegt werden kann.

Ein Kastenkörper weist einen Steg sowie jeweils seitlich einen Schenkel auf. Diese Querschnittsgestaltung erstreckt sich über die gesamte Länge des Kastenkörpers, also über den Hauptabschnitt und die beiden Endabschnitte. Die querschnittsverringernde Sicke ist in dem verjüngten Endabschnitt angeordnet und zwar bevorzugt im Steg des Endabschnitts.

Weiterhin weist der Kastenkörper eine dem Steg gegenüberliegende Öffnung auf, die sich in Längsrichtung des Kastenkörpers über die gesamte Länge des Kastenkörpers erstreckt.

Eine für die Praxis besonders vorteilhafte Ausführungsform sieht vor, dass die Schenkel des Kastenprofils im Hauptabschnitt endseitig einwärts gerichtete Flanken aufweisen. Die Flanken schließen sich an die Enden der Schenkel im Hauptabschnitt an und sind nach innen aufeinander zu gerichtet.

Die querschnittsverjüngende Sicke erstreckt sich in Längsrichtung des verjüngten Endabschnitts.

Eine besonders vorteilhafte Ausführungsform sieht vor, dass die Sicke sich bis zur Stirnseite des Endabschnitts erstreckt. Die Sicke läuft folglich in der Stirnseite aus.

Je tiefer oder flacher die Sicke ausgeformt wird, umso kleiner oder größer ist die Veränderung der Maße des Kastenkörpers im verjüngten Endabschnitt.

Die querschnittsverringernde Sicke weist vorzugsweise einen Kanalabschnitt und einen Einformabschnitt auf. Der Kanalabschnitt besitzt eine im Querschnitt U- oder V-förmige Kontur.

Die Übergänge der Sicke in die Außenfläche des Stegs verlaufen gerundet.

Insbesondere läuft der Einformabschnitt in Längsachse der Sicke sowie sich seitlich der Längsachse verbreiternd in den Steg aus.

Der Einformabschnitt der Sicke verläuft in der Mitte des Stegs im Bereich des Übergangsabschnitts.

Bei einer vorteilhaften Ausführungsform sind längsseitig benachbart zur Sicke Montageöffnungen im Steg des Endabschnitts vorgesehen. Vorzugsweise ist jeweils links und rechts einer Sicke eine Montageöffnung eingebracht.

Ein erfindungsgemäßes Kastenprofil bzw. dessen Kastenkörper weist an seinem anderen Ende einen nicht verjüngten Endabschnitt auf. Die Querschnittskontur des nicht verjüngten Endabschnitts entspricht der Querschnittskontur des Kastenkörpers im Hauptabschnitt. In den Endabschnitten sind Montageöffnungen vorgesehen. Die Montageöffnungen eines nicht verjüngten Endabschnitts und die Montageöffnungen in einem verjüngten Endabschnitt kommunizieren bei überlappenden Endabschnitten, so dass Verbindungsmittel, insbesondere Schraubbolzen, durch die Montageöffnung geführt werden können und eine Verbindung zwischen den Endabschnitten hergestellt werden kann.

Eine für die Praxis weiterhin vorteilhafte Ausgestaltung sieht vor, dass der Kastenkörper durch Verstärkungselemente verstärkt ist. Verstärkungselemente sind insbesondere durch Verstärkungsbleche realisiert, welche im Bereich der Öffnung eines Kastenprofils quer zwischen den seitlichen Schenkeln eingegliedert sind. In Längsrichtung des Kastenkörpers sind mehrere mit Abstand zueinander angeordnete Verstärkungselemente vorgesehen.

Ein erfindungsgemäßes Fahrzeugrückhaltesystem weist zumindest zwei Kastenprofile auf. Diese sind schussweise aneinandergesetzt. Ein solches Fahrzeugrückhaltesystem ist bauteiltechnisch vorteilhaft und in der Lage die Anforderungen für hohe Leistungsklassen zu realisieren. Die Montage der Kastenprofile der Zusammenbau des Fahrzeugrückhaltesystems sind rationell und effizient.

Jedes Kastenprofil weisen einen verjüngten Endabschnitt und einen nicht verjüngten Endabschnitt auf. Ein verjüngter Abschnitt eines ersten Kastenprofils ist in einem nicht verjüngten Endabschnitt eines zweiten Kastenprofils aufgenommen, wobei ein Verbindungsbereich ausgebildet, in dem sich die Endabschnitte überlappen und durch Verbindungsmittel verbunden sind.

Ein verjüngter Endabschnitt und ein nicht verjüngter Endabschnitt können ineinander schiebbar sein. Das Zusammenfügen von zwei Kastenprofilen erfolgt dann im Wesentlichen durch In- bzw. Übereinanderschieben der Endabschnitt, im Wesentlichen in Axialrichtung der Kastenkörper.

Bei einer vorteilhaften Ausgestaltung sind die Endabschnitte so konfiguriert, dass ein nicht verjüngter Endabschnitt auf einen verjüngten Endabschnitt vertikal aufsetzbar ist. Hierzu ist der nicht verjüngte Endabschnitt im Querschnitt U-förmig konfiguriert und weist keine Flanken auf. In dem nicht verjüngten Endabschnitt sind folglich keine Flanken wie im Hauptabschnitt vorhanden. Zur Fertigung dieser Konfiguration sind seitliche Randabschnitt an der für die Herstellung eines Kastenprofils eingesetzten Stahlblechplatine entfernt wie dies auch bei einem verjüngten Endabschnitt der Fall ist. Beide Endabschnitte der Stahlblechplatine weisen Ausklinkungen auf, in denen die seitlichen Randbereiche der Platine entfernt sind.

Innerhalb eines Fahrzeugrückhaltesystems sind die Kastenprofile vorzugsweise auf Vertikalpfosten angeordnet. Im Abstand vor den Kastenprofilen sowie im Höhenniveau unterhalb der Kastenprofile sind Schutzplanken, insbesondere ein aus Schutzplanken gebildeter Schutzplankenstrang montiert.

Ein erfindungsgemäßes Verfahren zur Herstellung eines Kastenprofils weist folgende Schritte auf:
- Bereitstellen einer rechteckförmigen Stahlblechplatine, die einen Hauptabschnitt und einen ersten Endabschnitt und einen zweiten Endabschnitt aufweist, wobei der Hauptabschnitt eine Breite aufweist und zumindest der erste Endabschnitt eine Breite aufweist, die kleiner ist als die Breite im Hauptabschnitt;
- Überführen der Stahlblechplatine in eine Umformvorrichtung und Umformen der Stahlblechplatine zu einem im Querschnitt U-förmigen Kastenkörper der einen Hauptabschnitt und einen ersten Endabschnitt und einen zweiten Endabschnitt aufweist;
- Verbringen des ersten Endabschnitts des Kastenkörpers in eine Presse und Positionieren des Endabschnitts zwischen einer Matrize und einem Stempel;
- Einspannen des Endabschnitts in der Presse sowie Verlagern des Stempels und der Matrize relativ zueinander unter Ausformung einer Sicke im Endabschnitt, dergestalt, dass der Querschnitt im Endabschnitt gegenüber dem Querschnitt im Hauptabschnitt verringert wird und der Endabschnitt verjüngt wird.

Die Herstellung der Kastenprofile ist rationell und kosteneffizient. Die hergestellten Kastenprofile sind qualitativ hochwertig. Die Montage von Kastenprofilen und deren überlappende Verbindung ist bauteiltechnisch ebenso wie montagetechnisch vorteilhaft.

Zur Herstellung eines erfindungsgemäßen Kastenprofils wird zunächst ein Kastenkörper aus einer Stahlblechplatine gefertigt. Hierfür wird eine auf Maß konfektionierte Stahlblechplatine bereitgestellt. Diese Stahlblechplatine entspricht der Abwicklung des Kastenkörpers. An den beiden Endabschnitten der im Wesentlichen rechteckig konfigurierten Stahlblechplatine sind seitliche Längsrandabschnitte entfernt. Dies erfolgt scherschneid- bzw. stanztechnisch.

Im Wesentlichen ist die Stahlblechplatine rechteckig konfiguriert. Die Stahlblechplatine weist einen Hauptabschnitt sowie einen ersten Endabschnitt und einen zweiten Endabschnitt auf. Durch Entfernen von seitlichen Längsrandabschnitten sind die Endabschnitte in der Breite gegenüber dem Hauptabschnitt reduziert. Die im Hauptabschnitt stehenbleibenden Längsrandabschnitte bilden später die abgekanteten Flansche, die sich endseitig an die Schenkel des Kastenprofils anschließen.

Die ebene Stahlblechplatine ist mit einem Lochbild versehen. Die in die Stahlblechplatine eingebrachten Löcher bilden Durchgangsöffnungen am fertigen Kastenprofil.

Beim Zuschneiden der Stahlblechplatine vor dem Umformen der Stahlblechplatine zu einem Kastenkörper werden Montageöffnungen in die Stahlblechplatine eingebracht. Das notwendige Lochbild wird in Abstimmung auf das fertige Kastenprofil und notwendige Verbindungspunkte erstellt. Die Vorgehensweise und die Herstellung der Montageöffnungen, an der noch ebenen Stahlblechplatine ist besonders effizient und rationell.

Die Fertigung des Kastenkörpers erfolgt in einer Umformrichtung, insbesondere einer Kantvorrichtung. Hier wird die Stahlblechplatine an parallel zur Längsachse der Stahlblechplatine verlaufenden Längskanten zum im Querschnitt U-förmigen Kastenkörper gekantet.

Bei der Fertigung des Kastenkörpers eines Kastenprofils aus einer Stahlblechplatine werden endseitig an Schenkeln des Kastenkörpers im Hauptabschnitt Flanken abgekantet, dergestalt, dass die Kanten am fertigen Kastenkörper einwärtsgerichtet sind und aufeinander zu weisen.

Ein Kastenkörper kann auch durch ein Profilierverfahren mit Hilfe einer Profilieranlage geformt werden. Hierbei wird die Stahlblechplatine in dem U-förmigen Querschnitt des Kastenkörpers geformt.

Besonders vorteilhaft kommt hierbei ein Walzprofilieren, auch Rollformen genannt, zur Anwendung.

Das Walzprofilieren kann an vorkonfektionierten Stahlblechplatinen oder aber auch an einem Stahlblechband durchgeführt werden.

Durch Walzprofilieren bzw. Rollformen kann ein Stahlblechband in die U-förmige Querschnittskontur gebracht wird. Auf diese Weise entsteht ein Langprodukt von relativ großer Länge. Das Langprodukt hat die Kastenform mit dem Steg und den Schenkeln, einschließlich der einwärts gerichteten Flanken. Von dem Langprodukt werden Kastenkörper abgelängt. Im Bereich der Endabschnitte werden die notwendigen Ausklinkungen hergestellt, bei der die Flanken im Bereich der Endabschnitte eines erfindungsgemäßen Kastenprofils bzw. dessen Kassenkörpers entfernt werden.

Die Herstellung von Kastenkörpern ist auch durch Gleitziehbiegen möglich. Hierbei wird eine Stahlblechplatine vorkonfektioniert oder in Bandform durch mehrere Matrizen gezogen bis es die gewünschte Kastenform mit dem U-förmigen Querschnitt aufweist.

Der Kastenkörper wird dann mit einem Endabschnitt in eine Presse eingelegt. Hierbei wird der Endabschnitt zwischen einem Oberwerkzeug und einem Unterwerkzeug der Presse aufgenommen. Das Oberwerkzeug ist ein Stempel, das Unterwerkzeug eine Matrize. Die Matrize weist eine sich in Längsrichtung eines aufgenommenen Endabschnitts erstreckende nutförmige Formmulde auf. Der Stempel weist eine schwertförmige Formrippe auf. Die Formrippe weist einen komplementär zur nutförmigen Formmulde ausgebildeten Ausschnitt und einen komplementär zum Einformabschnitt der Sicke ausgebildeten Abschnitt auf.

Mittels der Presse wird in den ersten Abschnitt eine querschnittsverringernde Sicke eingeformt. Die Sicke verläuft in Längsrichtung des Kastenprofils. Insbesondere ist die Sicke im Steg des Endabschnitts eingeformt und erstreckt sich zwischen zwei vorher eingebrachten Durchgangsöffnungen.

Beim Einbringen der Sicke wird der erste Endabschnitt im Querschnitt verjüngt. Hierbei wird der Endabschnitt eingezogen. Die Breite im Steg des Endabschnitts ebenso wie die Breite zwischen den Schenkeln des Endabschnitts nimmt gegenüber der Breite im Hauptabschnitt des Kastenkörpers ab. Der Querschnitt des Kastenkörpers im Hauptabschnitt geht über einen Übergangsabschnitt kontinuierlich fließend in den Querschnitt des verjüngten Endabschnitts über.

Die seitlichen Abschnitte des Stegs im Übergangsabschnitt laufen in Richtung zur Stirnseite des verjüngten Endabschnitts aufeinander zu. Die Stege im Endabschnitt weisen quer zur Längsrichtung des Kastenprofils einen geringeren Abstand zueinander auf, als im Hauptabschnitt. Die Höhe des Kastenkörpers im Endabschnitt ist geringer als die Höhe des Kastenkörpers im Hauptabschnitt.

Im verjüngten Endabschnitt ist der Querschnitt zumindest um die Materialstärke bzw. Wandstärke des Stegs und der Schenkel reduziert. Die Außenkontur eines verjüngten Endabschnitts passt formschlüssig in die Innenkontur eines nicht verjüngten Endabschnitts.

Weiterhin vorteilhaft wird der Kastenkörper mit Versteifungselementen versehen. Versteifungselemente wirken insbesondere in Querrichtung des Kastenprofils und erstrecken sich vorzugsweise endseitig der Schenkel quer zwischen den Schenkeln des Kastenkörpers.

Die Erfindung ist nachfolgend anhand von Zeichnungen näher beschrieben. Es zeigen:
- Figur 1a) bis e): eine Fertigungsabfolge zur Herstellung eines Kastenkörpers für ein erfindungsgemäßes Kastenprofil in fünf Stadien;
- Figur 2a) bis e): die Fertigungsabfolge entsprechend der Figur 1 in perspektivischer Darstellungsweise;
- Figur 3a) bis c): eine Fertigungsabfolge bei der Herstellung eines Kastenkörpers mit Querschnittsdarstellungen von drei unterschiedlichen Fertigungsstadien;
- Figur 4a) bis c): eine Presse, aufweisend eine Matrize (Unterwerkzeug) sowie einen Stempel (Oberwerkzeug) und einen in der Presse aufgenommenen Endabschnitt eines Kastenkörpers mit der Darstellung von drei verschiedenen Fertigungsstadien;
- Figur 5a) bis c): eine Matrize (Unterwerkzeug) in einer Perspektive, einer Draufsicht und einer Stirnansicht;
- Figur 6a) bis c): einen Stempel (Oberwerkzeug) in einer Perspektive, einer Draufsicht und einer Seitenansicht;
- Figur 7: ein erfindungsgemäßes Kastenprofil in einer perspektivischen Darstellung;
- Figur 8: das Kastenprofil in einer unterseitigen Ansicht;
- Figur 9: das Kastenprofil in einer Seitenansicht;
- Figur 10: eine Stirnansicht auf den verjüngten Endabschnitt des Kastenprofils;
- Figur 11: in vergrößerter Darstellung des Ausschnitt A der Figur 10;
- Figur 12: einen Ausschnitt aus zwei miteinander gekoppelten Kastenprofilen in einer Perspektive und
- Figur 13: ebenfalls in perspektivischer Darstellungsweise eine Ansicht auf ein erfindungsgemäßes Fahrzeugrückhaltesystem.

In den Figuren 1 bis 13 sind für gleiche oder funktionell einander entsprechende Bauteile bzw. Bauteilkomponenten die gleichen Bezugszeichen verwendet, auch wenn aus Gründen der Vereinfachung auf eine wiederholte Beschreibung verzichtet wird.

Die Figur 7 zeigt ein erfindungsgemäßes Kastenprofil 1 für ein Fahrzeugrückhaltesystem in einer perspektivischen Ansicht schräg von unten. Ein Fahrzeugrückhaltesystem mit einem aus schussweise aneinandergesetzten Kastenprofilen 1 gebildeten Kastenprofilstrang 2 zeigt die Darstellung der Figur 13.

Die Figur 8 zeigt eine Ansicht auf das Kastenprofil 1 von unten.

In der Figur 9 ist das Kastenprofil 1 in einer Seitenansicht dargestellt.

Die Figur 10 zeigt eine stirnseitige Ansicht auf das Kastenprofil 1. Die Figur 11 verdeutlicht den Ausschnitt A aus der Figur 10 in vergrößerter Darstellung.

Das Kastenprofil 1 weist einen im Querschnitt U-förmigen Kastenkörper 3 auf. Der Kastenkörper 3 besitzt einen Hauptabschnitt 4 und endseitig einen ersten Endabschnitt 5 und einen zweiten Endabschnitt 6. Der erste Endabschnitt 5 ist verjüngt und besitzt einen gegenüber dem Querschnitt im Hauptabschnitt 4 verringerten Querschnitt. Der dem verjüngten ersten Endabschnitt 5 am gegenüberliegenden Ende des Kastenkörpers 3 befindliche zweite Endabschnitt 6 ist im Querschnitt unverändert.

Der Hauptabschnitt 2 geht über einen Übergangsabschnitt 7 in den verjüngten Endabschnitt 5 über.

Im Querschnitt weist der Kastenkörper 3 einen Steg 8 sowie zwei seitliche Schenkel 9 auf. Der Steg 8 und Schenkel 9 erstrecken sich über die gesamte Länge L des Kastenkörpers 3.

Der Kastenkörper 3 weist auf der dem Steg 8 gegenüberliegenden Seite eine sich in Längsrichtung LR des Kastenkörpers 3 erstreckende Öffnung 10 auf. Die Öffnung 10 erstreckt sich über die gesamte Länge L des Kastenkörpers 3.

Im Hauptabschnitt 4 weisen die Schenkel 9 des Kastenkörpers 3 endseitig einwärts gerichtete Flanken 11 auf. Die Flanken 11 erstrecken sich über die Länge des Hauptabschnitts 4. Die Flanken 11 schließen sich jeweils endseitig an einen Schenkel 9 an. Die beiden Flanken 11 sind aufeinander zu gerichtet.

Im verjüngten Endabschnitt 5 ist eine querschnittsverringernde Sicke 12 eingeformt. Durch die Sicke 12 wird die Querschnittsverringerung im verjüngenden Endabschnitt 5 bewirkt. Der erste verjüngte Endabschnitt 5 ist durch das Einformen der Sicke 12 so verjüngt und im Querschnitt verringert, dass der verjüngte erste Endabschnitt 5 in einen nicht verjüngten Endabschnitt 6 eines weiteren Kastenprofils 1 passt.

Die Sicke 12 ist im Steg 8 des Endabschnitts 5 angeordnet und erstreckt sich über die Länge L1 des Endabschnitts 5 einschließlich des Übergangsbereichs 7 bis zur Stirnseite 13 des Endabschnitts 5. Die Sicke 12 läuft an der Stirnseite 13 des Endabschnitts 5 offen aus.

Im verjüngten Endabschnitt 5 ist der Steg 8 eingezogen. Der Steg 8 weist im Hauptabschnitt 4 eine erste Breite B1 auf. Im verjüngten Endabschnitt 5 weist der Steg 8 eine zweite Breite B2 auf. Die Breite B2 des Stegs 8 im verjüngten Endabschnitt 5 ist gegenüber der Breite B1 des Stegs 8 im Hauptabschnitt 4 kleiner.

Die Sicke 12 weist einen Kanalabschnitt 14 und einen Einformabschnitt 15 auf. Der Kanalabschnitt 14 ist in seinem Querschnitt U- oder V-förmig konfiguriert. Der Einformabschnitt 15 erstreckt sich im Übergangsabschnitt 7 des Kastenkörpers 3. Der Einformabschnitt 15 verläuft in Längsachse LA der Sicke 12 in die Außenfläche 16 des Stegs 8 aus. Des Weiteren verbreitert sich der Einformabschnitt 15 seitlich der Längsachse LA und geht in den Steg 8 über. Die Übergange 17 der Sicke 12 in den Steg 8 sind bogenförmig gekrümmt bzw. gerundet (siehe hierzu Figur 11).

Längsseitig benachbart zur Sicke 12 ist jeweils eine Montageöffnung 18 im Steg 8 des Endabschnitts 5 vorgesehen.

Zwei miteinander gekoppelte Kastenprofile 1 sind in der Figur 12 dargestellt.

Der verjüngte Endabschnitt 5 eines ersten Kastenprofils 1 ist in einem nicht verjüngten Endabschnitt 6 eines zweiten Kastenprofils 1 aufgenommen. Sowohl der verjüngte Endabschnitt 5 als auch der nicht verjüngte Endabschnitt 6 weisen endseitig ihrer Schenkel 9 keine Flanken auf. Der nicht verjüngte Endabschnitt 6 des zweiten Kastenprofils 1 kann auf den verjüngten Endabschnitt 5 des ersten Kastenprofils 1 vertikal aufgesetzt werden. Dies erfolgt mittels einer vertikalen Bewegung des nicht verjüngten Endabschnitts 6, wobei der Endabschnitt 6 auf den verjüngten Endabschnitt 5 aufgesetzt wird.

Eine lösbare Verbindung zwischen den beiden Kastenprofilen 1 wird über Verbindungsmittel 19 hergestellt, welche durch miteinander kommunizierende Montageöffnungen 18 in den Endabschnitten 5, 6 geführt und verspannt werden.

Wie insbesondere die Figuren 7 und 8 zeigen, ist der Kastenkörper 3 eines Kastenprofils 1 durch Versteifungselemente 20 versteift. Die Versteifungselemente 20 sind durch Blechstreben gebildet, welche sich quer zwischen den Schenkeln 9 im Bereich der Öffnung 10 unterhalb der Flanken 11 erstrecken.

Die Flanken 11 weisen jeweils endseitig eine Schräge 21 auf, die in jeweils einen Schenkel 9 ausläuft. Am verjüngten ersten Endabschnitt 5 verlaufen die Flanken 11 bis zum Ende des Übergangsabschnitts 7. Die Schräge 21 nimmt zur Längsachse LA des Kastenprofils 1 und der parallel zur Längsachse LA des Kastenprofils 1 erstreckenden Längskante 22 einer Flanke 11 einen Winkel α ein.

Anhand der Figuren 1, 2 und 3 ist die Fertigung eines Kastenkörpers 3 für ein erfindungsgemäßes Kastenprofil 1 erläutert.

Zur Herstellung des Kastenkörpers 3 wird eine maßgeschneiderte Stahlblechplatine 23 bereitgestellt. Die Stahlblechplatine 23 weist einen Hauptabschnitt 4' sowie einen ersten Endabschnitt 5' und einen zweiten Endabschnitt 6' auf. Der Hauptabschnitt 4' geht jeweils über einen Übergangsabschnitt 7' in den ersten Endabschnitt 5' und den zweiten Endabschnitt 6' über. Sowohl im ersten Endabschnitt 5' als auch im zweiten Endabschnitt 6' sind längsseitige Randabschnitte entfernt, so dass der erste Endabschnitt 5' und der zweite Endabschnitt 6' beidseitig sich parallel zur Längsachse erstreckende Ausklinkungen 24 aufweisen. Der erste Endabschnitt 5' und der zweite Endabschnitt 6' sind hierdurch gegenüber dem Hauptabschnitt 4' in der Breite verjüngt. Der Hauptabschnitt 4' weist eine Breite B1 auf und die beiden Endabschnitte 5, 6 weisen eine Breite B2 auf, wobei die Breite B2 in den Endabschnitten 5, 6 kleiner ist als die Breite B1 im Hauptabschnitt 4.

Die Stahlblechplatine 23 ist mit Löchern 18' versehen. Das Lochbild ist auf spätere Verwendung des aus der Stahlblechplatine 23 hergestellten Kastenkörpers 3 in einem Fahrzeugrückhaltesystem abgestimmt. Insbesondere werden durch die Löcher 18' Montageöffnungen 18 in einem Kastenprofil 1 erzeugt.

Die Stahlblechplatine 23 wird in ein Umformvorrichtung 25 eingebracht (vgl. Figur 3). In der Umformvorrichtung 25 wird die Stahlblechplatine 23 zu einem im Querschnitt U-förmigen Kastenkörper 3 abgekantet.

Die Figur 1b) und die Figur 2b) zeigen eine erste Abkantung anhand eines sich über den Hauptabschnitt 4 der Stahlblechplatine 23 erstreckenden Flankenabschnitts 11'. Dieser wird zu einer Flanke 11 aus der Ebene der Stahlblechplatine 23 nach oben abgekantet.

Die Figuren 1c) und 2c) zeigen die Stahlblechplatine 23 mit beidseitig entlang der Längsflankenbereiche abgekanteten Flanken 11. Anschließend werden die Schenkel 9 abgekantet. Dies ist anhand der Figuren 1d) und 1e) sowie 2d) und 2e) verdeutlicht.

Auch die Figur 3a) bis c) zeigt die Herstellung eines Kastenkörpers 3, bei dem eine anfangs ebene Stahlblechplatine 23 in Ankantschritten zu einem im Querschnitt U-förmigen Kastenkörper 3 abgekantet wird.

Der Kastenkörper 3 weist einen Steg 8 auf sowie jeweils seitlich einen Schenkel 9. Im Hauptabschnitt 4 sind die sich über die Länge des Hauptabschnitts 4 erstreckenden Flanken 11 abgekantet, die beim Kastenkörper 3 aufeinander zu gerichtet sind.

Nach dem Kantvorgang weist der Kastenkörper 3 zunächst einen sich über die gesamte Länge L erstreckenden gleichbleibenden U-förmigen Querschnitt auf. Anschließend wird der erste Endabschnitt 5 verjüngt und im Querschnitt verringert. Hierzu wird der Kastenkörper 3 mit dem Endabschnitt 5 in eine Presse 26 eingebracht.

Die Figur 4 zeigt den Abstreckvorgang des ersten Endabschnitts 5 in drei Fertigungsstufen. Die Presse 26 weist eine Matrize 27 (Unterwerkzeug) und einen Stempel 28 (Oberwerkzeug) auf. In der Matrize 27 ist eine Formmulde 29 vorgesehen, die sich in Längsrichtung der Matrize 27 erstreckt. Im Stempel 28 bzw. Oberwerkzeug ist ein Einsatz mit einer komplementär zur Formmulde 29 konfigurierten schwertförmigen Formrippe 30 vorgesehen.

Zwischen Matrize 27 und Stempel 28 wird der Endabschnitt 5 des Kastenprofils 3 positioniert (Figur 4a)). Die Presse 26 wird sodann zugefahren. Der Stempel 28 wird in Richtung auf die Matrize 27 bewegt und der Endabschnitt 5 in der Presse 26 eingespannt und in Längsrichtung des Stegs 8 die querschnittsverringernde Sicke 12 eingeformt. Die Sicke 12 wird durch die Verformung des Stegs 8 im Endabschnitt 5 ausgebildet, wobei die Wand des Stegs 8 im Bereich der Sicke 12 durch die Formrippe 30 in die Formmulde 29 gedrückt und eingeformt wird. Hierdurch wird der Endabschnitt 5 im Querschnitt verringert.

Nach dem Öffnen der Presse 26 (Figur 4c)) kann das Kastenprofil 1 mit dem an einem Ende verjüngten Endabschnitt 5 aus dem Werkzeug entfernt werden.

Eine Matrize 27 mit der Formmulde 29 ist in der Figur 5a) bis c) dargestellt. Die Figur 6a) bis c) zeigt einen Stempel 28 mit der Formrippe 30. Man erkennt, dass sowohl die Matrize 27 als auch der Stempel 28 aus einem Basiskörper mit im Basiskörper aufgenommen Einsatzteilen mehrteilig aufgebaut ist.

Das Kastenprofil 1 weist einen Kastenkörper 3 auf mit einem ersten Endabschnitt 5, der verjüngt ist, und einem zweiten Endabschnitt 6, der nicht verjüngt ist. Die Endabschnitte 5, 6 sind dazu eingerichtet und bestimmt, jeweils mit einem verjüngten oder nicht verjüngten Endabschnitt 5, 6 eines weiteren Kastenprofils 1 verbunden zu werden. Hierbei überlappen sich die Endabschnitt 5, 6 in einem Verbindungsbereich 31 (s. Figur 12). Zum Verbinden wird ein Kastenprofil 1 mit seinem nicht verjüngten Endabschnitt 6 mittels einer vertikalen Bewegung auf den verjüngten Endabschnitt 5 eines weiteren Kastenprofils 1 aufgesetzt.

Der verjüngte Endabschnitt 5 ist durch die eingeformte Sicke 12 im Querschnitt verringert, derart, dass der verjüngte Endabschnitt 5 in einem nicht verjüngten Endabschnitt 6 eines baugleichen Kastenprofils 1 formschlüssig aufnehmbar ist, um einen Kastenprofilstrang 2 aus Kastenprofilen 1 zu bilden.

Die Figur 13 zeigt ein Fahrzeugrückhaltesystem mit einem aus Kastenprofilen 1 gebildeten Kastenprofilstrang 2.

Im Verbindungsbereich 31 sind die einander überlappenden Endabschnitt 5, 6 durch Verbindungsmittel 19 verbunden. Die Kastenprofile 1 sind auf Vertikalpfosten 32 angeordnet und dort mittels geeigneter Montage- und Haltemittel befestigt. Fahrbahnseitig mit Abstand vor den Kastenprofilen 1 und im Höhenniveau unterhalb der Kastenprofile 1 sind Schutzplanken 33 montiert, die schussweise aneinander anschließend ebenfalls einen Schutzplankenstrang 34 bilden.

### Bezugszeichen:

- 1 -: Kastenprofil
- 2 -: Kastenprofilstrang
- 3 -: Kastenkörper
- 4 -: Hauptabschnitt
- 4' -: Hauptabschnitt
- 5 -: erster Endabschnitt
- 5' -: erster Endabschnitt
- 6 -: zweiter Endabschnitt
- 6' -: zweiter Endabschnitt
- 7 -: Übergangsabschnitt
- 7' -: Übergangsabschnitt
- 8 -: Steg
- 9 -: Schenkel
- 10 -: Öffnung
- 11 -: Flanke
- 11' -: Flankenabschnitt
- 12-: Sicke
- 13 -: Stirnseite v. 5
- 14 -: Kanalabschnitt
- 15 -: Einformabschnitt
- 16 -: Außenfläche
- 17 -: Übergänge
- 18 -: Montageöffnung
- 18' -: Loch
- 19 -: Verbindungsmittel
- 20 -: Versteifungselement
- 21 -: Schräge
- 22 -: Längskante
- 23 -: Stahlblechplatine
- 24 -: Anklinkungen
- 25 -: Umformvorrichtung
- 26 -: Presse
- 27 -: Matrize
- 28 -: Stempel
- 29 -: Formmulde
- 30 -: Formrippe
- 31 -: Verbindungsbereich
- 32 -: Vertikalpfosten
- 33 -: Schutzplanken
- 34 -: Schutzplankenstrang

- B -: Breite
- B1 -: Breite zu 4
- B2 -: Breite zu 5
- L -: Länge zu 3
- L1 -: Länge v. 5
- LA -: Länge von 12
- LR -: Längsrichtung
- α -: Winkel

## Patentansprüche

1. Kastenprofil (1) für ein Fahrzeugrückhaltesystem, welches einen im Querschnitt U-förmigen Kastenkörper (3) mit einem verjüngten Endabschnitt (5) besitzt, **dadurch gekennzeichnet, dass** der Endabschnitt (5) eine querschnittsverringernde Sicke (12) aufweist.

2. Kastenprofil (1) nach Anspruch 1, **dadurch gekennzeichnet, dass** der Kastenkörper (3) einen Hauptabschnitt (4) aufweist, an welchen sich der Endabschnitt (5) anschließt, wobei der Hauptabschnitt (4) über einen Übergangsabschnitt (7) in den verjüngten Endabschnitt (5) übergeht.

3. Kastenprofil (1) nach Anspruch 1 oder 2, **dadurch gekennzeichnet, dass** der Kastenkörper (3) einen Steg (8) sowie zwei Schenkel (9) aufweist, wobei die Sicke (12) im Steg (8) des Endabschnitts (5) angeordnet ist.

4. Kastenprofil (1) nach einem der Ansprüche 1 bis 3, **dadurch gekennzeichnet, dass** sich die Sicke (12) in Längsrichtung (LR) des Endabschnitts (5) erstreckt.

5. Kastenprofil nach einem der Ansprüche 1 bis 4, **dadurch gekennzeichnet, dass** sich die Sicke (12) bis zur Stirnseite (13) des Endabschnitts (5) erstreckt.

6. Kastenprofil (1) nach einem der Ansprüche 1 bis 4, **dadurch gekennzeichnet, dass** der Kastenkörper (3) dem Steg (8) gegenüberliegend eine sich in Längsrichtung (LR) des Kastenkörpers (3) erstreckende Öffnung (10) aufweist.

7. Kastenprofil (1) nach einem der Ansprüche 3 bis 6, **dadurch gekennzeichnet, dass** die Schenkel (9) des Kastenkörpers (3) im Hauptabschnitt (4) endseitig einwärts gerichtete Flanken (11) aufweisen.

8. Kastenprofil (1) nach einem der Ansprüche 1 bis 7, **dadurch gekennzeichnet, dass** die Sicke (12) einen Kanalabschnitt (14) und einen Einformabschnitt (15) aufweist, wobei der Kanalabschnitt (14) einen U- oder V-förmigen Querschnitt besitzt.

9. Kastenprofil (1) nach Anspruch 8, **dadurch gekennzeichnet, dass** der Einformabschnitt (15) in Längsachse (L) der Sicke (12) und sich seitlich der Längsachse (L) verbreiternd in den Steg (8) ausläuft.

10. Kastenprofil (1) nach einem der Ansprüche 1 bis 9, **dadurch gekennzeichnet, dass** längsseitig benachbart zur Sicke (12) Montageöffnungen (18) im Steg (8) des Endabschnitts (5) vorgesehen sind.

11. Kastenprofil (1) nach einem der Ansprüche 1 bis 10, **dadurch gekennzeichnet, dass** der Kastenkörper (3) an seinem dem verjüngten Endabschnitt (5) gegenüber liegenden Ende () einen nicht verjüngten Endabschnitt (6) aufweist.

12. Kastenprofil nach einem der Ansprüche 1 bis 11, **dadurch gekennzeichnet, dass** der Kastenkörper (5) Verstärkungselemente () aufweist.

13. Fahrzeugrückhaltesystem aufweisend zumindest zwei Kastenprofile (1) nach einem der Ansprüche 1 bis 12.

14. Fahrzeugrückhaltesystem nach Anspruch 13, **dadurch gekennzeichnet, dass** jedes Kastenprofil (1) einen verjüngten Endabschnitt (5) und einen nicht verjüngten Endabschnitt (6) aufweist, wobei ein verjüngter Endabschnitt (51) eines ersten Kastenprofils (1) in einem nicht verjüngten Endabschnitt (6) eines zweiten Kastenprofils (1) aufgenommen ist, wobei ein Verbindungsbereich (30) ausgebildet ist, in welchem sich die Endabschnitte (5, 6) überlappen und durch Verbindungsmittel (19) verbunden sind.

15. Fahrzeugrückhaltesystem nach Anspruch 13 oder 14, **dadurch gekennzeichnet, dass** ein verjüngter Endabschnitt (5) und ein nicht verjüngter Endabschnitt (6) ineinander schiebbar sind.

16. Fahrzeugrückhaltesystem nach einem der Ansprüche 13 bis 15, **dadurch gekennzeichnet, dass** ein nicht verjüngter Endabschnitt (6) auf einen verjüngten Endabschnitt (5) vertikal aufsetzbar ist.

17. Fahrzeugrückhaltesystem nach einem der Ansprüche 13 bis 16, **dadurch gekennzeichnet, dass** die Kastenprofile (1) auf Vertikalpfosten (31) angeordnet sind und mit Abstand vor den Kastenprofilen (1) sowie im Höhenniveau unterhalb der Kastenprofile (1) Schutzplanken (32) montiert sind.

18. Verfahren zur Herstellung eines Kastenprofils (1) **gekennzeichnet durch** folgende Schritte:
- Bereitstellen einer rechteckförmigen Stahlblechplatine (23), die einen Hauptabschnitt (4') und einen ersten Endabschnitt (5') und einen zweiten Endabschnitt (6') aufweist, wobei der Hauptabschnitt (4') eine Breite (B1) aufweist und zumindest der erste Endabschnitt (5') eine Breite (B2) aufweist, die kleiner ist als die Breite (B1) im Hauptabschnitt (4');
- Überführen der Stahlblechplatine (23) in eine Umformvorrichtung und Umformen der Stahlblechplatine (23) zu einem im Querschnitt U-förmigen Kastenkörper (3) der einen Hauptabschnitt (4) und einen ersten Endabschnitt (5) und einen zweiten Endabschnitt (6) aufweist;
- Verbringen des ersten Endabschnitts (5) des Kastenkörpers (3) in eine Presse (26) und Positionieren des Endabschnitts zwischen einer Matrize (27) und einem Stempel (28);
- Einspannen des Endabschnitts (5) in der Presse (26) sowie Verlagern des Stempels (28) und der Matrize (27) relativ zueinander unter Ausformung einer Sicke (12) im Endabschnitt (5), dergestalt, dass der Querschnitt im Endabschnitt (5) gegenüber dem Querschnitt im Hauptabschnitt (4) verringert wird und der Endabschnitt (6) verjüngt wird.

19. Verfahren nach Anspruch 18, **dadurch gekennzeichnet, dass** endseitig an Schenkeln (9) des Kastenkörpers (3) im Hauptabschnitt (4) des Kastenkörpers (3) einwärts gerichtete Flanken (11) abgekantet werden.

20. Verfahren nach Anspruch 18 oder 19, **dadurch gekennzeichnet, dass** beim Zuschneiden der Stahlblechplatine (23) vor dem Umformen der Stahlblechplatine (23) zu einem Kastenkörper (3) Montageöffnungen (18) in die Stahlblechplatine (23) eingebracht werden.

21. Verfahren nach einem der Ansprüche 18 bis 20, **dadurch gekennzeichnet, dass** der Kastenkörper (3) mit Versteifungselementen (20) versehen wird.

## Geänderte Patentansprüche

### Geänderte Patentansprüche gemäss Regel 137(2) EPÜ.

1. Kastenprofil (1) für ein Fahrzeugrückhaltesystem, welches einen im Querschnitt U-förmigen Kastenkörper (3) mit einem verjüngten Endabschnitt (5) besitzt und der Kastenkörper (3) an seinem dem verjüngten Endabschnitt (5) gegenüber liegenden Ende einen nicht verjüngten Endabschnitt (6) aufweist, **dadurch gekennzeichnet, dass** der verjüngte Endabschnitt (5) eine querschnittsverringernde Sicke (12) aufweist, wobei der verjüngte Endabschnitt (5) durch die eingeformte Sicke (12) so verjüngt und im Querschnitt verringert ist, dass der verjüngte Endabschnitt (5) in einem nicht verjüngten Endabschnitt (6) eines baugleichen weiteren Kastenprofils (1) formschlüssig aufnehmbar ist.

2. Kastenprofil (1) nach Anspruch 1, **dadurch gekennzeichnet, dass** der Kastenkörper (3) einen Hauptabschnitt (4) aufweist, an welchen sich der Endabschnitt (5) anschließt, wobei der Hauptabschnitt (4) über einen Übergangsabschnitt (7) in den verjüngten Endabschnitt (5) übergeht.

3. Kastenprofil (1) nach Anspruch 1 oder 2, **dadurch gekennzeichnet, dass** der Kastenkörper (3) einen Steg (8) sowie zwei Schenkel (9) aufweist, wobei die Sicke (12) im Steg (8) des Endabschnitts (5) angeordnet ist.

4. Kastenprofil (1) nach einem der Ansprüche 1 bis 3, **dadurch gekennzeichnet, dass** sich die Sicke (12) in Längsrichtung (LR) des Endabschnitts (5) erstreckt.

5. Kastenprofil nach einem der Ansprüche 1 bis 4, **dadurch gekennzeichnet, dass** sich die Sicke (12) bis zur Stirnseite (13) des Endabschnitts (5) erstreckt.

6. Kastenprofil (1) nach einem der Ansprüche 1 bis 4, **dadurch gekennzeichnet, dass** der Kastenkörper (3) dem Steg (8) gegenüberliegend eine sich in Längsrichtung (LR) des Kastenkörpers (3) erstreckende Öffnung (10) aufweist.

7. Kastenprofil (1) nach einem der Ansprüche 3 bis 6, **dadurch gekennzeichnet, dass** die Schenkel (9) des Kastenkörpers (3) im Hauptabschnitt (4) endseitig einwärts gerichtete Flanken (11) aufweisen.

8. Kastenprofil (1) nach einem der Ansprüche 1 bis 7, **dadurch gekennzeichnet, dass** die Sicke (12) einen Kanalabschnitt (14) und einen Einformabschnitt (15) aufweist, wobei der Kanalabschnitt (14) einen U- oder V-förmigen Querschnitt besitzt.

9. Kastenprofil (1) nach Anspruch 8, **dadurch gekennzeichnet, dass** der Einformabschnitt (15) in Längsachse (L) der Sicke (12) und sich seitlich der Längsachse (L) verbreiternd in den Steg (8) ausläuft.

10. Kastenprofil (1) nach einem der Ansprüche 1 bis 9, **dadurch gekennzeichnet, dass** längsseitig benachbart zur Sicke (12) Montageöffnungen (18) im Steg (8) des Endabschnitts (5) vorgesehen sind.

11. Kastenprofil nach einem der Ansprüche 1 bis 10, **dadurch gekennzeichnet, dass** der Kastenkörper (5) Versteifungselemente (20) aufweist.

12. Fahrzeugrückhaltesystem aufweisend zumindest zwei Kastenprofile (1) nach einem der Ansprüche 1 bis 11.

13. Fahrzeugrückhaltesystem nach Anspruch 12, **dadurch gekennzeichnet, dass** jedes Kastenprofil (1) einen verjüngten Endabschnitt (5) und einen nicht verjüngten Endabschnitt (6) aufweist, wobei ein verjüngter Endabschnitt (51) eines ersten Kastenprofils (1) in einem nicht verjüngten Endabschnitt (6) eines zweiten Kastenprofils (1) aufgenommen ist, wobei ein Verbindungsbereich (31) ausgebildet ist, in welchem sich die Endabschnitte (5, 6) überlappen und durch Verbindungsmittel (19) verbunden sind.

14. Fahrzeugrückhaltesystem nach Anspruch 12 oder 13, **dadurch gekennzeichnet, dass** ein verjüngter Endabschnitt (5) und ein nicht verjüngter Endabschnitt (6) ineinander schiebbar sind.

15. Fahrzeugrückhaltesystem nach einem der Ansprüche 12 bis 14, **dadurch gekennzeichnet, dass** ein nicht verjüngter Endabschnitt (6) auf einen verjüngten Endabschnitt (5) vertikal aufsetzbar ist.

16. Fahrzeugrückhaltesystem nach einem der Ansprüche 12 bis 15, **dadurch gekennzeichnet, dass** die Kastenprofile (1) auf Vertikalpfosten (32) angeordnet sind und mit Abstand vor den Kastenprofilen (1) sowie im Höhenniveau unterhalb der Kastenprofile (1) Schutzplanken (33) montiert sind.

17. Verfahren zur Herstellung eines Kastenprofils (1) **gekennzeichnet durch** folgende Schritte:
- Bereitstellen einer rechteckförmigen Stahlblechplatine (23), die einen Hauptabschnitt (4') und einen ersten Endabschnitt (5') und einen zweiten Endabschnitt (6') aufweist, wobei der Hauptabschnitt (4') eine Breite (B1) aufweist und zumindest der erste Endabschnitt (5') eine Breite (B2) aufweist, die kleiner ist als die Breite (B1) im Hauptabschnitt (4');
- Überführen der Stahlblechplatine (23) in eine Umformvorrichtung und Umformen der Stahlblechplatine (23) zu einem im Querschnitt U-förmigen Kastenkörper (3) der einen Hauptabschnitt (4) und einen ersten Endabschnitt (5) und einen zweiten Endabschnitt (6) aufweist;
- Verbringen des ersten Endabschnitts (5) des Kastenkörpers (3) in eine Presse (26) und Positionieren des Endabschnitts zwischen einer Matrize (27) und einem Stempel (28);
- Einspannen des Endabschnitts (5) in der Presse (26) sowie Verlagern des Stempels (28) und der Matrize (27) relativ zueinander unter Ausformung einer Sicke (12) im Endabschnitt (5), dergestalt, dass der Querschnitt im Endabschnitt (5) gegenüber dem Querschnitt im Hauptabschnitt (4) verringert wird und der Endabschnitt (5) verjüngt wird, derart, dass der verjüngte Endabschnitt (5) in einem nicht verjüngten Endabschnitt (6) eines baugleichen weiteren Kastenprofils (1) formschlüssig aufnehmbar ist.

18. Verfahren nach Anspruch 17, **dadurch gekennzeichnet, dass** endseitig an Schenkeln (9) des Kastenkörpers (3) im Hauptabschnitt (4) des Kastenkörpers (3) einwärts gerichtete Flanken (11) abgekantet werden.

19. Verfahren nach Anspruch 17 oder 18, **dadurch gekennzeichnet, dass** beim Zuschneiden der Stahlblechplatine (23) vor dem Umformen der Stahlblechplatine (23) zu einem Kastenkörper (3) Montageöffnungen (18) in die Stahlblechplatine (23) eingebracht werden.

20. Verfahren nach einem der Ansprüche 17 bis 19, **dadurch gekennzeichnet, dass** der Kastenkörper (3) mit Versteifungselementen (20) versehen wird.
